# EUROPÄISCHE PATENTANMELDUNG

(11) **EP 3 546 752 A1**
(43) Veröffentlichungstag der Anmeldung: **02.10.2019**
(21) Anmeldenummer: 19166411.9
(22) Anmeldetag: 29.03.2019
(51) Int. Cl.: F04C 2/08, F04C 2/10, F04C 2/30, F04C 15/00

(54) **ROTATIONSPUMPE**

(30) Priorität: 29.03.2018 DE 102018107695
(71) Anmelder: Schwäbische Hüttenwerke Automotive GmbH, 73433 Aalen-Wasseralfingen (DE)
(72) Erfinder: Ehringer, Michael, 88427 Bad Schussenried (DE); Jäggle, Gerd, 88521 Ertingen (DE); Peters, Sven, 88427 Bad Schussenried (DE); Braasch, Holger, 88630 Pfullendorf (DE); Baur, Winfried, 88499 Altheim (DE)
(74) Vertreter: SSM Sandmair

(57) **Zusammenfassung**

Rotationspumpe (1), vorzugsweise mit umschaltbarer Drehrichtung, mit einem Gehäuse (2), das einen Pumpenraum (7) mit einem Einlass (4) für ein zu pumpendes Fluid in einen Niederdruckbereich des Pumpenraums (7) und einem Auslass (3) für das zu pumpende Fluid aus einem Hochdruckbereich des Pumpenraums (7) aufweist, wenigstens einem Rotor (10, 11), der Förderzellen (8) im Pumpenraum (7) bildet, einem Lager (50, 51) und einem dem wenigstens einen Rotor (10, 11) axial zugewandten Dichtsteg (90, 91), der den Niederdruckbereich in Drehrichtung (D) des wenigstens einen Rotors (10, 11) vom Hochdruckbereich trennt, mit wenigstens einer Schmiermittelzuführung (60, 61) in dem Dichtsteg (90, 91), die das Fluid aus zumindest einer der Förderzellen (8) als Schmiermittel dem Lager (50, 51) zuführt.

## Beschreibung

Die Erfindung betrifft eine Rotationspumpe, deren Drehrichtung oder Förderrichtung bevorzugt umgeschaltet werden kann, mit einem Gehäuse mit einem Pumpenraum mit einem Einlass für ein zu pumpendes Fluid oder Medium in einen Niederdruckbereich des Pumpenraums und einem Auslass für das zu pumpende Fluid oder Medium aus einem Hochdruckbereich des Pumpenraums. Die Pumpe umfasst weiterhin wenigstens einen Rotor, der Förderzellen in dem Pumpenraum bildet, und mindestens ein Lager für den wenigstens einen Rotor und/oder für eine mit dem Rotor verbundene Rotorwelle. Ferner umfasst die Pumpe einen dem Rotor axial zugewandten Dichtsteg, der den Niederdruckbereich in Drehrichtung des Rotors vom Hochdruckbereich trennt.

Bei Rotationspumpen ist es insbesondere wichtig, dass das Lager jederzeit gut geschmiert ist, um einer Beschädigung oder gar einem Fressen der Pumpe vorzubeugen, die Leichtgängigkeit der Pumpe zu erhalten und den Verschleiß am Lager zu vermeiden oder zumindest zu verlangsamen.

Es ist insbesondere eine Aufgabe der Erfindung, eine Rotationspumpe bereitzustellen, bei der dem Lager im Betrieb der Pumpe allzeit zuverlässig ein Schmiermittel zugeführt wird.

Diese Aufgabe wird durch die Rotationspumpe mit den Merkmalen des Anspruchs 1 und durch die Rotationspumpe mit den Merkmalen des Anspruchs 12 gelöst. Die weiteren Ansprüche betreffen Merkmale, die allein oder in Kombination die Rotationspumpe gemäß dem Anspruch 1 oder Anspruch 12 vorteilhaft weiterbilden können.

Ein erster Aspekt der Erfindung betrifft eine Rotationspumpe, vorzugsweise mit umschaltbarer Drehrichtung, mit einem Gehäuse, das einen Pumpenraum mit einem Einlass für ein zu pumpendes Fluid oder Medium in einen Niederdruckbereich des Pumpenraums und einem Auslass für das zu pumpende Fluid oder Medium aus einem Hochdruckbereich des Pumpenraums aufweist, wenigstens einem Rotor, der Förderzellen im Pumpenraum bildet, mindestens einem Lager für den wenigstens einen Rotor und/oder für eine mit dem Rotor verbundene Rotorwelle und mit einem dem Rotor axial zugewandten Dichtsteg, der den Niederdruckbereich in Drehrichtung des Rotors vom Hochdruckbereich trennt. Erfindungsgemäß weist die Rotationspumpe wenigstens eine Schmiermittelzuführung in dem Dichtsteg auf, die ein Fluid aus zumindest einer der Förderzellen dem Lager zuführt. Vorzugsweise bilden der Dichtsteg und der Rotor einen axialen Dichtspalt. In der oder durch die Schmiermittelzuführung ist der axiale Dichtspalt zwischen dem Dichtsteg und dem Rotor vergrößert. Vorzugsweise ist die Rotationspumpe als eine Außenzahnradpumpe mit umschaltbarer Drehrichtung ausgebildet.

Das Gehäuse kann ein oder mehrere Teile umfassen, zum Beispiel einen oder mehrere Deckel, um Öffnungen zu verschließen. Teile des Gehäuses können einen Teil der Pumpenkammer bilden, zum Beispiel einen axialen Deckel für die Pumpenkammer oder eine Umfangswand oder eine topfförmige Struktur zur Aufnahme des wenigstens einen Rotors.

Der Rotor kann mit einem Antrieb, wie zum Beispiel einem Elektromotor und/oder einer von einem Verbrennungsmotor angetriebenen Welle verbunden oder gekuppelt sein, der die Antriebsenergie für den Rotor erzeugt. Vorzugsweise ist der Rotor mit einer Rotorwelle verbunden. Die Rotorwelle ist vorzugsweise in dem Lager drehbar gelagert. Die Rotorwelle ist vorteilhaft mit dem Antrieb verbunden oder gekuppelt.

Eine Drehrichtung oder Förderrichtung der Rotationspumpe oder des wenigstens einen Rotors kann bevorzugt umgeschaltet werden, so dass die Pumpe flexibel eingesetzt werden kann. Beim Wechsel von einer ersten Drehrichtung in eine zweite Drehrichtung wird der Auslass der Pumpe, die sich in die erste Drehrichtung dreht, zum Einlass für dieselbe Pumpe, die sich jetzt in die zweite Drehrichtung dreht. Entsprechendes gilt für den Einlass der Pumpe, die nach einer Drehrichtungsänderung der Pumpe zum Auslass wird. In beiden Drehrichtungen münden der Einlass in einen Niederdruckbereich und der Auslass in einen Hochdruckbereich der Pumpe. Das Umschalten der Drehrichtung der Pumpe ändert somit die Förderstromrichtung des zu fördernden Fluids oder Mediums durch die Pumpe, bei der es sich mit anderen Worten um eine umsteuerbare Rotationspumpe handelt.

Bei dem zu pumpenden Fluid oder Medium kann es sich insbesondere um ein Schmiermittel, wie ein Schmieröl handeln, das einem oder mehreren Aggregaten von zum Beispiel der Hochdruckseite der Pumpe über Schläuche oder Leitungen zugeführt wird, um die Aggregate zu schmieren. Alternativ oder zusätzlich kann es sich bei dem zu pumpenden Fluid oder Medium um ein Kühl- oder Betätigungsfluid handeln. Es kann sich aber auch um ein Fluid oder Medium für einen anderen Zweck handeln, zum Beispiel um Heizöl, Schweröl oder Diesel. Das zu pumpende Fluid wird gleichzeitig zur Schmierung des Lagers verwendet. Die Niederdruckseite der Pumpe kann mit einem Reservoir für das zu pumpende Fluid oder Medium fluidisch verbunden sein.

Die Schmiermittelzuführung ist bevorzugt dazu geeignet, das Lager unabhängig von der Drehrichtung oder Förderrichtung der Pumpe zuverlässig mit dem Fluid oder Medium zu versorgen. Die Schmiermittelzuführung kann bevorzugt in keiner Position des Rotors im Pumpenraum mit dem Einlass in den Pumpenraum und dem Auslass aus dem Pumpenraum kurzgeschlossen werden. Das heißt, eine direkte fluidische Verbindung der Schmiermittelzuführung mit dem Einlass und dem Auslass soll ausgeschlossen sein. Ein Kurzschluss mit dem Einlass oder der Saugseite der Pumpe kann zum Beispiel einen Fluss des Schmiermittels über die Schmiermittelzuführung zum Lager verringern, unterbinden oder sogar umkehren, was zu einer Unterversorgung des Lagers mit Schmiermittel führen könnte. Das Ergebnis könnte ein Schaden bis hin zu einer Zerstörung der Rotationspumpe sein. Durch die von der Drehrichtung oder Förderrichtung unabhängige Schmiermittelzuführung wird in beiden Drehrichtungen verhindert, dass die Schmiermittelzuführung mit dem Einlass kurzgeschlossen ist. Vorzugsweise erfolgt durch eine Drehrichtungsänderung, durch die ein Auslass zum Einlass wird, keine Änderung der Schmiermittelversorgung des Lagers.

Das Gehäuse kann eine den Pumpenraum radial begrenzende Innenumfangswand aufweisen, die zusammen mit dem wenigstens einen Rotor zur Abdichtung benachbarter Förderzellen einen radialen Dichtspalt bildet. Dieser Dichtspalt, respektive eine radiale Breite dieses Dichtspalts, kann sich in Drehrichtung in seiner Größe verändern. Das heißt, dass ein Abstand zwischen einem gedachten radialen äußeren Umfangskreis des Rotors, der beispielsweise die radialen Enden von Förderelementen umfasst, die benachbarte Förderzellen in Drehrichtung der Pumpe gegeneinander abgrenzen, und der radialen Innenumfangswand des Pumpenraums unterschiedlich groß sein kann. So kann ein radiales Maß des Dichtspalts insbesondere in einem Umfangsbereich, in dem die Schmiermittelzuführung gebildet ist, kleiner sein als ein mittlerer radialer Abstand zwischen dem Umfangskreis und der Innenumfangswand. Mit anderen Worten kann der radiale Dichtspalt im Umfangsbereich der Schmiermittelzuführung kleiner sein als ein mittlerer radialer Dichtspalt.

Die Begriffe "axial" und "radial" sind insbesondere auf die Rotationsachse des Rotors oder der Rotorwelle bezogen, so dass der Ausdruck "axial" insbesondere eine Richtung bezeichnet, die parallel oder koaxial zu der Rotationsachse verläuft. Ferner bezeichnet der Ausdruck "radial" insbesondere eine Richtung, die senkrecht zu der Rotationsachse verläuft.

Der radiale Dichtspalt, respektive die Umfangsbereiche mit dem größeren und kleineren Dichtspalt in Drehrichtung der Rotationspumpe, kann in Axialrichtung ein einheitliches oder ein sich veränderndes Maß aufweisen. Der radiale Dichtspalt kann sich in Axialrichtung in seiner Größe ebenfalls verändern. Zur Vergrößerung des radialen Dichtspalts in einem Umfangsbereich kann der radiale Dichtspalt lediglich über eine axiale Teillänge des Umfangsbereichs vergrößert sein. Zur Verkleinerung des radialen Dichtspalts in einem Umfangsbereich kann der radiale Dichtspalt lediglich über eine axiale Teillänge des Umfangsbereichs verkleinert sein. Bevorzugt ist der radiale Dichtspalt über seine gesamte axiale Länge vergrößert oder verkleinert. Der radiale Dichtspalt in dem Umfangsbereich, in dem der radiale Dichtspalt größer ist als der radiale Dichtspalt in zumindest einem anderen Umfangsbereich, kann über eine axiale Teillänge oder über seine gesamte axiale Länge größer sein als der radiale Dichtspalt in dem zumindest einen anderen Umfangsbereich. Der radiale Dichtspalt in dem Umfangsbereich, in dem der radiale Dichtspalt kleiner ist als der radiale Dichtspalt in zumindest einem anderen Umfangsbereich, kann über eine axiale Teillänge oder über seine gesamte axiale Länge kleiner sein als der radiale Dichtspalt in dem zumindest einen anderen Umfangsbereich.

Ist eine Schmiermittelzuführung beispielsweise nur in einer axialen Stirnwand des Pumpenraums gebildet, kann insbesondere der größere Dichtspalt auch nur über eine axiale Teillänge auf der Seite der Schmiermittelzuführung ausgebildet sein. Ist beispielsweise je eine Schmiermittelzuführung in beiden axialen Stirnwänden des Pumpenraums vorgesehen, kann auf beiden Seiten der größere Dichtspalt nur über eine axiale Teillänge ausgebildet sein, wobei die beiden axialen Teillängen durch einen Steg getrennt sind, der beispielsweise das Maß des kleineren Dichtspalts hat. Der Steg kann wiederum Unterbrechungen aufweisen, um die beiden axialen Teillängen fluidisch miteinander zu verbinden.

Der radiale Dichtspalt kann bevorzugt im Umfangsbereich des Pumpenraums zwischen dem Niederdruckbereich oder Einlass in den Pumpenraum und der Schmiermittelzuführung und/oder zwischen dem Hochdruckbereich oder Auslass aus dem Pumpenraum und der Schmiermittelzuführung größer sein als der Dichtspalt im Umfangsbereich der Schmiermittelzuführung. Durch den größeren radialen Dichtspalt soll eine gewisse bevorzugt definierte Leckage zwischen den Förderzellen eingestellt werden. Durch den kleineren radialen Dichtspalt im Umfangsbereich der Schmiermittelzuführung sind daher die Förderzellen, die gerade die Schmiermittelzuführung überlaufen, im Verhältnis zu den anderen Förderzellen besser abgedichtet. Dadurch wird gewährleistet, dass das Lager mit genügend Schmiermittel versorgt wird, respektive der Schmiermitteldruck groß genug ist, um das Schmiermittel zum Beispiel sicher ins Lager zu fördern.

Statt einer Änderung der Größe des Dichtspalts insgesamt können im Umfangsbereich, in dem im Pumpenraum keine Schmiermittelzuführung angeordnet ist, Nuten in der Innenumfangswand und/oder in dem Rotor zugewandten Innenseiten der axialen Stirnwände des Pumpenraums, beispielweise im Boden und/oder im Deckel, gebildet sein, die benachbarte Förderzellen in den Umfangsbereichen der Pumpenkammer ohne Schmiermittelzuführung miteinander verbinden und so für die gewisse Leckage sorgen.

In Drehrichtung des Rotors erstreckt sich der Umfangsbereich mit dem kleineren Dichtspalt im Umfangsbereich der Schmiermittelzuführung über einen Umfangsabschnitt der Innenumfangswand, der größer ist als eine Förderzelle. Der Umfangsbereich mit dem kleineren Dichtspalt erstreckt sich beispielsweise über zwei oder mehr Förderzellen. Im Falle des Dichtspalts heißt das vorzugsweise, dass die Erstreckung des Umfangsbereichs mit dem kleineren Dichtspalt in Drehrichtung des Rotors größer ist als eine Erstreckung in Drehrichtung der einen Förderzelle auf dem gedachten Umgangskreis des Rotors.

Der radiale Dichtspalt kann, insbesondere bei einer Zahnradpumpe, als Kopfspiel bezeichnet werden. Der radiale Dichtspalt ist vorzugsweise zwischen einem Zahnkopf eines als Zahnrad ausgebildeten Rotors und der Innenumfangswand gebildet. Vorteilhaft beträgt der radiale Dichtspalt oder das Kopfspiel im Umfangsbereich der Innenumfangswand, welcher der Schmiermittelzuführung radial gegenüberliegt, maximal 100 µm. Besonders vorteilhaft ist der radiale Dichtspalt oder das Kopfspiel im Umfangsbereich der Innenumfangswand, welcher der Schmiermittelzuführung radial gegenüberliegt, kleiner als 100 µm und ganz besonders vorteilhaft kleiner als 75 µm. Vorteilhaft ist der radiale Dichtspalt oder das Kopfspiel im Umfangsbereich der Innenumfangswand zwischen der Schmiermittelzuführung und dem Niederdruckbereich oder dem Hochdruckbereich mindestens 1,5-mal und besonders vorteilhaft mindestens 2-mal größer als der radiale Dichtspalt oder das Kopfspiel im Umfangsbereich der Innenumfangswand, welcher der Schmiermittelzuführung radial gegenüberliegt. Vorteilhaft ist der radiale Dichtspalt oder das Kopfspiel im Umfangsbereich der Innenumfangswand zwischen der Schmiermittelzuführung und dem Niederdruckbereich oder dem Hochdruckbereich maximal 2,5-mal und besonders vorteilhaft maximal 3-mal größer als der radiale Dichtspalt oder das Kopfspiel im Umfangsbereich der Innenumfangswand, welcher der Schmiermittelzuführung radial gegenüberliegt. Vorteilhaft ist der größere radiale Dichtspalt mindestens 1,5-mal und besonders vorteilhaft mindestens 2-mal größer als der kleinere radiale Dichtspalt. Vorteilhaft ist der größere radiale Dichtspalt maximal 2,5-mal und besonders vorteilhaft maximal 3-mal größer als der kleinere radiale Dichtspalt.

Bei der Schmiermittelzuführung kann es sich insbesondere um eine Vertiefung oder eine Nut handeln, die sich, vorzugsweise beginnend am Lager, in radialer Richtung so weit erstreckt, dass sie bei sich drehendem Rotor nacheinander von den Förderzellen überlaufen wird. Die Vertiefung kann eine Gerade sein, die beispielsweise auf einem Strahl liegt, der eine Rotationsachse des Rotors oder der Rotorwelle schneidet, oder parallel dazu verläuft. Die Vertiefung kann auch gekrümmt oder wellenförmig verlaufen oder jede andere Form annehmen. Die Vertiefung kann Verzweigungen oder Verlängerungen aufweisen, die sich in oder gegen die Drehrichtung des Rotors erstrecken. So kann die Vertiefung beispielsweise L-förmig. T-förmig, Y-förmig, F-förmig oder V-förmig gebildet sein, ohne auf diese Ausbildungen eingeschränkt zu sein. Die Form der Vertiefung kann beliebig sein, zum Beispiel U-förmig, V-förmig oder rechteckig, die Tiefe der Vertiefung kann variieren. Zum Beispiel kann ein dem Lager abgewandtes Ende der Vertiefung und/oder die Seiten der Vertiefung zumindest bereichsweise über eine Schräge in die dem Rotor zugewandte Innenseite der axialen Wand des Pumpenraums münden, so dass das Schmiermittel in die Vertiefung einfließen kann.

Die Vertiefung kann an einem Ende in das Lager münden und die Mündung kann die einzige Verbindung der Vertiefung zu dem Lager sein. Alternativ oder zusätzlich kann die Vertiefung über einen oder mehrere Kanäle mit dem Lager verbunden sein, so dass das Schmiermittel dem Lager an mehreren Stellen gleichzeitig zugeführt werden kann.

Die Schmiermittelzuführung kann in dem Dichtsteg mittig angeordnet sein, das heißt einen im Wesentlichen gleichen Abstand zu einem nächstgelegenen Rand der einander zugewandten Enden des Auslasses und des Einlasses haben. Durch die mittige oder zentrale Anordnung ist die Geometrie der Pumpe bezogen auf die Schmiermittelzuführung bei entsprechender Form der Vertiefung in beiden Drehrichtungen identisch. Bevorzugt können auch der Einlass und der Auslass in den Pumpenraum im Wesentlichen gleich geformt sein.

Die Schmiermittelzuführung kann in dem Dichtsteg außermittig bevorzugt näher an dem Einlass für das zu pumpende Medium in der ersten Drehrichtung angeordnet sein. Dies kann dann sinnvoll sein, wenn die Rotationspumpe eine bevorzugte erste und eine weniger bevorzugte zweite Drehrichtung oder Förderrichtung hat. In diesem Fall ist die außermittige Anordnung der Schmiermittelzuführung vorteilhaft, da im Hauptbetrieb in die erste Drehrichtung oder Förderrichtung ein Abstand der Schmiermittelzuführung zum Einlass größer ist als bei der mittigen Anordnung, wodurch mit einer zusätzlichen Sicherheit vermieden wird, dass die Schmiermittelführung mit dem Einlass kurzgeschlossen werden kann.

Bei der Rotationspumpe kann es sich insbesondere um eine außenachsige Pumpe, wie etwa eine Außenzahnradpumpe, handeln. Die Pumpe kann in Planetengetriebebauweise ausgeführt sein, das heißt, dass die Pumpe zum Beispiel ein angetriebenes Zahnrad umfasst, das auf mehrere weitere Zahnräder abtreibt, oder umgekehrt. Derartige Pumpen mit einem Planetenradsatz sind beispielsweise aus der DE 10 2010 056 106 B4, der EP 1 801 418 A1, der EP 0 300 293 A2 und der WO 2008/062023 A1 bekannt, wobei die Erfindung nicht auf die dort dargestellten und beschriebenen Ausführungsbeispiele beschränkt ist, sondern auch davon abweichende Pumpen, insbesondere außenachsige Pumpen, wie etwa Außenzahnradpumpen, umfasst.

Die Schmiermittelzuführung kann eine Nut in dem Dichtsteg sein oder eine Nut umfassen. Die Nut kann in einem Schnitt quer zu ihrer Längsachse rechteckig, U- oder V-förmig oder beliebig ausgebildet sein. Eine Breite und eine Länge der Nut können an die Rotationspumpe angepasst sein. Die Nut kann an ihrem dem Lager zugewandten und/oder dem Lager abgewandten Ende trichterförmig sein. Die Längsseiten der Nut können parallel zueinander verlaufen oder in Richtung des Lagers aufeinander zu oder voneinander weg geneigt sein, so dass sich eine Breite der Nut über die Länge kontinuierlich verändert. Gleiches kann für die Tiefe der Nut gelten. Grundsätzlich ist die Form wie Länge, Breite und Tiefe der Nut nicht festgelegt, sondern kann vom Fachmann frei gewählt werden. Eine Nut kann sich auch deltamäßig aufteilen, so dass die Nut an zumindest einem ihrer Enden mehrere Arme umfasst. Schließlich muss die Nut nicht eine Gerade bilden, sondern kann zum Beispiel leicht gebogen sein.

Die Schmiermittelzuführung kann eine Tasche in dem Dichtsteg umfassen. Die Tasche kann direkt an dem Lager enden oder über eine Nut oder eine Bohrung mit dem Lager verbunden sein. Die Tasche kann rund, oval, rechteckig oder beliebig in Länge, Breite und Tiefe geformt sein.

Ein Kurzschluss mit dem Einlass oder der Saugseite der Pumpe kann einen Fluss des Schmiermittels über die Schmiermittelzuführung zum Lager verringern, unterbinden oder sogar umkehren, was zu einer Unterversorgung des Lagers mit Schmiermittel führen könnte. Das Ergebnis könnte ein Schaden bis hin zu einer Zerstörung der Rotationspumpe sein.

Eine gedachte Verlängerung der Nut oder der Bohrung respektive einer axialen Mittelachse der Nut oder Bohrung kann eine Rotationsachse des Rotors oder eine Gerade, die parallel zur Rotationsachse der Pumpe verläuft, schneiden. Das heißt die gedachte Verlängerung der Nut kann zumindest in einem Punkt auf eine Umfangsaußenfläche des Lagers senkrecht oder in einem Winkel auftreffen, der konstruktionsseitig vorgegeben werden kann.

In dem Dichtsteg, der in Drehrichtung des Rotors zwischen dem Einlass und dem Auslass gebildet ist, kann sich die Schmiermittelzuführung von dem Lager bis zwischen den Einlass und den Auslass erstrecken. Dabei kann bei der nutförmigen Schmiermittelzuführung das dem Lager zugewandte Ende der Schmiermittelzuführung offen sein, das dem Lager abgewandte Ende der nutförmigen Schmiermittelzuführung ohne Tasche kann geschlossen sein.

Der Pumpenraum wird an seinen axialen Enden im Regelfall durch einen Deckel und einen Boden begrenzt. Der Einlass, der Auslass, der Dichtsteg und die Schmiermittelzuführung können wahlweise im Deckel oder im Boden des Pumpenraums oder sowohl im Deckel als auch im Boden des Pumpenraums gebildet sein. Die Rotationspumpe kann zwei Einlässe in den Niederdruckbereich des Pumpenraums, zwei Auslässe aus dem Hochdruckbereich des Pumpenraums, zwei dem Rotor axial zugewandte Dichtstege, die in Drehrichtung des Rotors den Niederdruckbereich vom Hochdruckbereich trennen, und in jedem der zwei Dichtstege eine Schmiermittelzuführung umfassen.

Die Rotationspumpe kann zwei Rotoren in Form von Zahnrädern haben, die in bekannter Weise in einem Triebsteg miteinander kämmen. Jeder der beiden Rotoren oder jede der beiden Rotorwellen verfügt über ein Lager, und jedem der Lager ist eine vorbeschriebene Schmiermittelzuführung zugeordnet. Die beiden Schmiermittelzuführungen können über den Triebsteg miteinander verbunden sein. Gleiches gilt für eine Rotationspumpe mit drei Rotoren, von denen jeweils zwei miteinander in einem Triebsteg kämmen. Jedem der Rotoren kann eine Schmiermittelführung wie vorbeschrieben zugeordnet sein, zwei der Schmiermittelzuführungen oder alle drei Schmiermittelzuführungen können über einen Triebsteg oder die Triebstege miteinander verbunden sein. Weist die Rotationspumpe mehr als drei Zahnräder auf, gilt das Gesagte entsprechend.

In dem vorbeschriebenen Dichtsteg fehlt vorzugsweise ein Kämmeingriff der als Zahnräder ausgebildeten Rotoren. Die Förderzellen, die die Schmiermittelzuführung mit dem Fluid oder Medium versorgen, sind vorteilhaft durch die axial gegenüberliegenden Dichtstege, die Innenumfangswand und den Rotor begrenzt oder gebildet.

Der Rotor kann mit einem Antrieb, wie zum Beispiel einem Elektromotor oder einer von einem Verbrennungsmotor angetriebenen Welle verbunden oder gekuppelt sein, der die Antriebsenergie für den Rotor erzeugt. Bevorzugt ist der Rotor mit einem Elektromotor verbunden und insbesondere für den Einsatz in einem Kraftfahrzeug vorgesehen. Weist das Kraftfahrzeug als Antrieb einen Verbrennungsmotor auf, so kann die Rotationspumpe durch den Elektromotor, vorzugsweise unabhängig von dem Verbrennungsmotor, beispielsweise bei Stillstand des Verbrennungsmotors, angetrieben werden. Die Rotationspumpe kann vorteilhaft den Elektromotor aufweisen. Die Rotationspumpe ist vorzugsweise als eine elektrische Rotationspumpe ausgebildet. Die Rotationspumpe kann als eine Hilfspumpe und/oder eine Zusatzpumpe zur Unterstützung und/oder zum zumindest teilweisen Ersatz einer Haupt- oder Primärpumpe in einem Schmier- und/oder Kühlmittelsystem des Kraftfahrzeugs ausgebildet sein. Die Rotationspumpe kann zum Schmieren und/oder Kühlen eines Antriebsmotors und/oder eines Getriebes des Kraftfahrzeugs vorgesehen sein. Das Kraftfahrzeug kann ein verbrennungsmotorisch angetriebenes Kraftfahrzeug, ein elektromotorisch angetriebenes Kraftfahrzeug oder ein Hybridfahrzeug mit einem Verbrennungsmotor und einem Elektromotor sein. Unter "ausgebildet" soll insbesondere speziell vprgesehen, ausgelegt, ausgeführt, angeordnet und/oder programmiert verstanden werden.

Ein zweiter Aspekt der Erfindung betrifft eine Rotationspumpe, vorzugsweise mit umschaltbarer Drehrichtung, mit einem Gehäuse, das einen Pumpenraum mit einem Einlass für ein zu pumpendes Fluid oder Medium in einen Niederdruckbereich des Pumpenraums und einem Auslass für das zu pumpende Fluid oder Medium aus einem Hochdruckbereich des Pumpenraums aufweist, wenigstens einem Rotor, der Förderzellen im Pumpenraum bildet, mindestens einem Lager für den wenigstens einen Rotor und/oder für eine mit dem Rotor verbundene Rotorwelle und mit einem dem Rotor axial zugewandten Dichtsteg, der den Niederdruckbereich in Drehrichtung des Rotors vom Hochdruckbereich trennt. Erfindungsgemäß weist das Gehäuse eine den Pumpenraum radial begrenzende Innenumfangswand auf, die zusammen mit dem wenigstens einen Rotor zur Abdichtung benachbarter Förderzellen einen radialen Dichtspalt bildet, wobei sich der radiale Dichtspalt in Drehrichtung des Rotors in seiner Größe verändert. Die Innenumfangswand weist wenigstens einen ersten Umfangsbereich zwischen dem Niederdruckbereich und dem Hochdruckbereich und wenigstens einen zweiten Umfangsbereich zwischen dem Niederdruckbereich und dem Hochdruckbereich auf, wobei der radiale Dichtspalt im ersten Umfangsbereich größer ist als der radiale Dichtspalt im zweiten Umfangsbereich. Der Rotationspumpe fehlt vorzugsweise eine Schmiermittelzuführung wie zum ersten Aspekt beschrieben. Ein axialer Dichtspalt zwischen dem Dichtsteg und dem Rotor ist in Drehrichtung vorzugsweise konstant oder identisch. Eine Versorgung des Lagers mit dem geförderten Fluid erfolgt vorzugsweise über den axialen Dichtspalt. Durch den zweiten Umfangsbereich, der den kleineren radialen Dichtspalt aufweist, wird die Versorgung des Lagers mit dem geförderten Fluid verbessert. Die Rotationspumpe des zweiten Aspekts kann wie die Rotationspumpe des ersten Aspekts ausgebildet sein, wobei der Rotationspumpe des zweiten Aspekts die Schmiermittelzuführung fehlt.

Im Folgenden wird die Erfindung anhand von Figuren näher erläutert. Die Figuren zeigen Ausführungsbeispiele einer Rotationspumpe, ohne dass dadurch die Erfindung auf die in den Figuren gezeigten Ausführungen beschränkt wird. Erfindungswesentliche Merkmale, die nur den Figuren entnommen werden können, können einzeln oder in Kombination die Rotationspumpe der Erfindung vorteilhaft weiterbilden. Die Figuren zeigen im Einzelnen:
- Figur 1:: geöffnetes Pumpengehäuse mit und ohne Zahnräder mit T-förmiger Schmiermittelzuführung,
- Figur 2:: Teilexplosionszeichnung der Pumpe gemäß Figur 1,
- Figur 3:: vergrößerter Ausschnitt der Pumpe gemäß Figur 1,
- Figur 4:: geöffnetes Pumpengehäuse mit und ohne Zahnräder mit gerader Schmiermittelzuführung,
- Figur 5:: geöffnetes Pumpengehäuse mit und ohne Zahnräder mit gegen eine Drehrichtung der Pumpe gerichteter L-förmiger Schmiermittelzuführung,
- Figur 6:: geöffnetes Pumpengehäuse mit und ohne Zahnräder mit in Drehrichtung der Pumpe gerichteter L-förmiger Schmiermittelzuführung,
- Figur 7:: geöffnetes Pumpengehäuse ohne Zahnräder mit L-förmiger Schmiermittelzuführung und einer durch den Triebsteg verlaufenden Verbindung, die Lager für die Zahnradwellen fluidisch miteinander verbindet,
- Figur 8:: geöffnetes Pumpengehäuse einer Rotationspumpe, in der auf die Schmiermittelzuführung verzichtet wurde.

Die Figuren 1 bis 7 zeigen eine Rotationspumpe 1 eines Kraftfahrzeugs. Die Rotationspumpe 1 ist elektrisch antreibbar. Die Rotationspumpe 1 ist als eine Außenzahnradpumpe ausgeführt. Sie ist als eine Getriebepumpe ausgebildet. Die Rotationspumpe 1 ist zur Schmierung und/oder Kühlung eines Achsgetriebes des Kraftfahrzeugs vorgesehen. Zusätzlich oder alternativ kann die Rotationspumpe 1 zum Absaugen eines Fluids aus einem Fluidsumpf des Kraftfahrzeugs vorgesehen sein. Das Kraftfahrzeug ist als ein elektromotorisch angetriebenes Kraftfahrzeug ausgebildet. Es ist als ein Elektrofahrzeug ausgebildet. Das durch die Rotationspumpe 1 geförderte Fluid ist als ein Öl ausgebildet.

Die Figur 1 zeigt in zwei Abbildungen einen Blick in die geöffnete Rotationspumpe 1. Die Rotationspumpe 1 weist zwei miteinander kämmende Rotoren 10, 11 und ein Gehäuse 2 auf. Die linke Abbildung der Figur 1 zeigt die geöffnete Rotationspumpe 1 mit den darin angeordneten Rotoren 10, 11. Die rechte Abbildung der Figur 1 zeigt die geöffnete Rotationspumpe 1 ohne die Rotoren 10, 11, wobei die Rotoren 10, 11 angedeutet sind. Zu sehen ist eine Innenoberfläche einer axialen Seitenwand der Rotationspumpe 1, beispielsweise ein Boden oder ein Deckel.

Die Figur 2 zeigt die geöffnete Rotationspumpe 1 perspektivisch teilweise in Explosionsdarstellung. In der Figur 3 ist ein vergrößerter Abschnitt der geöffneten Rotationspumpe 1 dargestellt. Die Rotoren 10, 11 sind als außenverzahnte Zahnräder ausgebildet.

Die Rotoren 10, 11 sind jeweils auf einer Rotorwelle oder Achse A0, A1 angeordnet. Die Rotoren 10, 11 sind jeweils auf der Rotorwelle oder Achse A0, A1 dreh- und verschiebefest angeordnet. Sie sind jeweils auf die Rotorwelle oder Achse A0, A1 aufgepresst. Die Rotorwellen oder Achsen A0, A1 sind durch Lager 50, 51 im Gehäuse 2 drehbar gelagert. Die Lager 50, 51 sind als Wellenlager ausgebildet. Sie sind als Gleitlager ausgeführt. Der Rotor 11 ist als ein angetriebener Rotor 11 ausgebildet, der auf den Rotor 10 abtreibt.

Das Gehäuse 2 bildet einen Pumpenraum 7 mit einer Innenumfangswand 70, 71. Das Gehäuse 2 hat einen Einlass 4 in den Pumpenraum 7 und einen Auslass 3 aus dem Pumpenraum 7. Die Innenumfangswand 70, 71 bildet zusammen mit den Rotoren 10, 11 einen radialen Dichtspalt, der als Kopfspiel bezeichnet werden kann. Der radiale Dichtspalt erstreckt sich bezogen auf jeden Rotor 10, 11 vom Einlass 4 in den Pumpenraum 7 bis zum Auslass 3 aus dem Pumpenraum 7. Der radiale Dichtspalt kann zumindest teilweise auch den Einlass 4 und/oder den Auslass 3 überlappen. In der Rotationspumpe 1 des Ausführungsbeispiels überlappt der radiale Dichtspalt den Einlass 4 und den Auslass 3, wie insbesondere in der rechten Abbildung gesehen werden kann. Die Rotoren 10, 11 bilden im Pumpenraum 7 Förderzellen 8. Die Förderzellen 8 sind durch den Boden, den Deckel, die jeweilige Innenumfangswand 70, 71 und den jeweiligen Rotor 10, 11 begrenzt.

Einlass 4 und Auslass 3 definieren sich nach der Drehrichtung D der Rotationspumpe 1, die in der rechten Abbildung eingezeichnet ist. Bei der Rotationspumpe 1 kann es sich um eine umschaltbare Rotationspumpe 1 handeln, bei der die Drehrichtung D geändert werden kann, wodurch der Einlass 4 zum Auslass aus dem Pumpenraum 7 und der Auslass 3 zum Einlass in den Pumpenraum 7 wird. Der Einlass 4 und der Auslass 3 sind in Drehrichtung D durch Dichtstege 90, 91 voneinander getrennt, so dass das von der Rotationspumpe 1 geförderte Medium oder Fluid nicht direkt vom Einlass 4 zum Auslass 3 fließen kann. Das Fluid wird in den Förderzellen 8 von dem Einlass 4 zu dem Auslass 3 transportiert.

Im Bereich, in dem die beiden Rotoren 10, 11 miteinander kämmen und in dem die Zähne der beiden Rotoren 10, 11 im tiefsten Eingriff miteinander sind, ist ein Triebsteg 9 gebildet, der ebenfalls den Einlass 4 vom Auslass 3 fluidisch trennt und verhindert, dass Einlass 4 und Auslass 3 fluidisch kurzgeschlossen werden.

Um die Lager 50, 51 zu schmieren, sind in den Dichtstegen 90, 91 Schmiermittelzuführungen 60, 61 gebildet, die die Lager 50, 51 mit dem Fluid aus dem Pumpenraum 7 versorgen. Die Schmiermittelzuführungen 60, 61 sind T-förmig ausgeführt. Das freie Ende oder der Fuß der Schmiermittelzuführung 60, 61 mündet in das jeweilige Lager 50, 51, wobei sich die Schmiermittelzuführung 60, 61 radial so weit weg von dem Lager 50, 51 erstreckt, dass zumindest der Kopf der Schmiermittelzuführung 60, 61 bei sich drehendem Rotor 10, 11 von den Förderzellen 8 überlaufen wird. Der Kopf der Schmiermittelzuführung 60, 61 verbindet zwei direkt benachbarte Förderzellen 8 miteinander. Grundsätzlich ist es denkbar, dass die Schmiermittelzuführung 60, 61, insbesondere der Kopf der Schmiermittelzuführung 60, 61, mindestens zwei nicht benachbarte Förderzellen 8 miteinander verbindet.

Die Innenumfangswand 70, 71 weist jeweils einen Umfangsbereich 70rᵢ, 71rᵢ auf, in dem der radiale Dichtpalt bzw. das Kopfspiel kleiner ist als im restlichen Umfangsbereich der Innenumfangswand 70, 71. Die Umfangsbereiche 70rᵢ, 71rᵢ sind in der Innenumfangswand 70, 71 dort gebildet, wo eine gedachte radiale Verlängerung der Schmiermittelzuführungen 60, 61 auf die Innenumfangswand 70, 71 treffen würde. In Drehrichtung D der Rotationspumpe 1 ist eine Erstreckung der Umfangsbereiche 70rᵢ, 71rᵢ wenigstens so groß, dass der Umfangsbereich 70rᵢ, 71rᵢ wenigstens eine Förderzelle 8 an deren in Drehrichtung D der Rotationspumpe 1 weitesten Erstreckung vollständig überdeckt. Im Ausführungsbeispiel erstrecken sich die Umfangsbereiche 70rᵢ, 71rᵢ bei entsprechender Rotorposition über zwei benachbarte Förderzellen 8, wie in der rechten Abbildung zu sehen ist. Diese zwei Förderzellen 8 sind aufgrund des kleineren radialen Dichtspalts im Vergleich zu den in Drehrichtung D gesehen vorgeordneten und nachgeordneten Förderzellen 8 besser abgedichtet. Eine maximale Erstreckung der Umfangsbereiche 70rᵢ, 71rᵢ wird durch den Einlass 4 und den Auslass 3, respektive den Verlauf der Innenumfangswand 70, 71 bestimmt, mit der Prämisse, dass die Schmiermittelzuführung 60, 61 nicht direkt mit dem Einlass 4 und/oder dem Auslass 3 verbunden werden soll.

Wie am besten in der Figur 3 zu sehen ist, ist die Innenumfangswand 70, 71 in den Umfangsbereichen 70rᵢ, 71rᵢ Teil eines Kreises um die Achse A0, A1 mit einem Radius Ri, der kleiner ist als ein Radius Ra im Umfangsbereich der Innenumfangswand 70, 71 außerhalb der Umfangsbereiche 70rᵢ, 71rᵢ. Dabei entspricht der Radius Ri im Wesentlichen dem Radius eines Umfangskreises U, der alle radial äußeren Enden der Förderelemente, im gezeigten Ausführungsbeispiel Zähne des Rotors 10, 11, berührt. Das heißt, der radiale Dichtspalt in den Umfangsbereichen 70rᵢ, 71rᵢ ist kleiner als der restliche Dichtspalt zwischen Rotor 10, 11 und Innenumfangswand 70, 71, wodurch die Förderzellen 8 in diesen Umfangsbereichen 70rᵢ, 71rᵢ besser abgedichtet sind. Dadurch ist das Fluid in den besser abgedichteten Förderzellen 8 unter einem höheren Druck, was vorteilhaft ist, um das Fluid in das Lager 50, 51 zu drücken. Die Übergänge im Dichtspalt sind im Ausführungsbeispiel nicht stufenförmig, sondern die Innenumfangswand 70, 71 geht in einer Kurve in die Umfangsbereiche 70rᵢ, 71rᵢ über.

Die Figur 2 zeigt die linke Abbildung der Figur 1 in einer teilweisen Explosionsdarstellung. Es fehlen beide Rotorwellen oder Achsen A0, A1, der Rotor 11 ist aus dem Pumpenraum 7 herausgenommen, während der Rotor 10 in dem Pumpenraum 7 liegt. In der den Rotoren 10, 11 zugewandten axialen Innenseite des Gehäuses 2 sind der Einlass 4, der Auslass 3 und die Schmiermittelzuführungen 60, 61 eingebracht. Den Schmiermittelzuführungen 60, 61 radial gegenüberliegend weist die Innenumfangswand 70, 71 einen Umfangsbereich 70rᵢ, 71rᵢ auf, der von der Innenumfangswand 70, 71 radial nach innen vorsteht. Die Innenumfangswand 70, 71 und die Umfangsbereiche 70rᵢ, 71rᵢ erstrecken sich über ihre gesamte axiale Länge im Wesentlichen senkrecht zu der axialen Stirnseite des Gehäuses 2.

Die Figur 4 zeigt eine Rotationspumpe 1, die mit der Rotationspumpe 1 der Figur 1 identisch ist, bis auf die Form der Schmiermittelzuführung 60, 61, die in der Figur 4 als Gerade gebildet ist. Die Schmiermittelzuführung 60, 61 weist eine Breite auf, die im Wesentlichen einer Zahnbreite eines Rotors 10, 11 entspricht. Die Breite der Schmiermittelzuführung 60, 61 kann auch größer oder kleiner sein als die Zahnbreite. Bei einer Breite der Schmiermittelzuführung 60, 61, die größer ist als die Zahnbreite, verbindet die Schmiermittelzuführung 60, 61 zwei direkt benachbarte Förderzellen 8 miteinander.

In den Figuren 5 und 6 ist ebenfalls die Rotationspumpe 1 wie in der Figur 1 dargestellt, nur dass die Schmiermittelzuführungen 60, 61 in diesen Figuren L-förmig sind und sich in der Figur 5 gegen die eingezeichnete Drehrichtung D der Rotoren 10, 11 erstrecken und in der Figur 6 in die eingezeichnete Drehrichtung D.

In der Figur 7 ist eine Rotationspumpe 1 ohne die Rotoren 10, 11 dargestellt. Im Unterschied zu den Rotationspumpen 1 gemäß den Figuren 1 bis 6 weist die Rotationspumpe 1 gemäß der Figur 7 eine Verbindung 12 auf, die die Lager 50, 51 und die beiden Schmiermittelzuführungen 60, 61 über den Triebsteg 9 fluidisch miteinander verbindet.

In der Figur 8 ist eine Rotationspumpe 1 dargestellt, die keine Schmiermittelzuführungen aufweist. Die Rotationspumpe 1 in der Figur 8 ist, abgesehen von den Schmiermittelzuführungen, identisch mit der Rotationspumpe 1, die in den Figuren 1 bis 3 dargestellt ist. Im Unterschied zu der Rotationspumpe 1 gemäß den Figuren 1 bis 3 fehlen der Rotationspumpe 1 gemäß der Figur 8 die Schmiermittelzuführungen.

Analog zur Rotationspumpe 1 der Figuren 1 bis 3 weist die Innenumfangswand 70, 71 der Rotationspumpe 1 gemäß Figur 8 jeweils einen Umfangsbereich 70rᵢ, 71rᵢ auf, in dem der radiale Dichtpalt bzw. das Kopfspiel kleiner ist als im restlichen Umfangsbereich der Innenumfangswand 70, 71. Die Umfangsbereiche 70rᵢ, 71rᵢ sind in Drehrichtung D gesehen im Wesentlichen mittig zwischen dem Einlass 4 und dem Auslass 3 in der Innenumfangswand 70, 71 gebildet. In Drehrichtung D der Rotationspumpe 1 ist eine Erstreckung der Umfangsbereiche 70rᵢ, 71rᵢ wenigstens so groß, dass der Umfangsbereich 70rᵢ, 71rᵢ wenigstens eine Förderzelle 8 an deren in Drehrichtung D der Rotationspumpe 1 weitesten Erstreckung vollständig überdeckt. Die Umfangsbereiche 70rᵢ, 71rᵢ erstrecken sich bei entsprechender Rotorposition über zwei benachbarte Förderzellen 8. Diese zwei Förderzellen 8 sind aufgrund des kleineren radialen Dichtspalts im Vergleich zu den in Drehrichtung D gesehen vorgeordneten und nachgeordneten Förderzellen 8 besser abgedichtet.

### Bezugszeichenliste:

- 1: Rotationspumpe
- 2: Gehäuse
- 3: Auslass
- 4: Einlass
- 50: Lager
- 51: Lager
- 60: Schmiermittelzuführung
- 61: Schmiermittelzuführung
- 7: Pumpenraum
- 70: Innenumfangswand
- 71: Innenumfangswand
- 70rᵢ: Umfangsbereich
- 71rᵢ: Umfangsbereich
- 8: Förderzelle
- 9: Triebsteg
- 90: Dichtsteg
- 91: Dichtsteg
- 10: Rotor
- 11: Rotor
- 12: Verbindung
- A0: Achse
- A1: Achse
- D: Drehrichtung
- Ra: Radius
- Ri: Radius
- U: Umfangskreis

## Patentansprüche

1. Rotationspumpe (1), vorzugsweise mit umschaltbarer Drehrichtung, mit
a) einem Gehäuse (2), das einen Pumpenraum (7) mit einem Einlass (4) für ein zu pumpendes Fluid in einen Niederdruckbereich des Pumpenraums (7) und einem Auslass (3) für das zu pumpende Fluid aus einem Hochdruckbereich des Pumpenraums (7) aufweist,
b) wenigstens einem Rotor (10, 11), der Förderzellen (8) im Pumpenraum (7) bildet,
c) mindestens einem Lager (50, 51) und
d) mindestens einem dem wenigstens einen Rotor (10, 11) axial zugewandten Dichtsteg (90, 91), der den Niederdruckbereich in Drehrichtung (D) des wenigstens einen Rotors (10, 11) vom Hochdruckbereich trennt,
**gekennzeichnet durch**
e) wenigstens eine Schmiermittelzuführung (60, 61) in dem Dichtsteg (90, 91), die ein Fluid aus zumindest einer der Förderzellen (8) als Schmiermittel dem Lager (50, 51) zuführt.

2. Rotationspumpe nach Anspruch 1, **dadurch gekennzeichnet, dass** das Gehäuse (2) eine den Pumpenraum (7) radial begrenzende Innenumfangswand (70, 71) aufweist, die zusammen mit dem wenigstens einen Rotor (10, 11) zur Abdichtung benachbarter Förderzellen (8) einen radialen Dichtspalt bildet, wobei sich der radiale Dichtspalt in Drehrichtung (D) des Rotors (10, 11) in seiner Größe verändert.

3. Rotationspumpe nach Anspruch 2, wobei der radiale Dichtspalt in einem Umfangsbereich (70rᵢ, 71rᵢ) der Innenumfangswand (70, 71), welcher der Schmiermittelzuführung (60, 61) gegenüberliegt, kleiner ist als ein mittlerer radialer Dichtspalt.

4. Rotationspumpe nach Anspruch 2 oder 3, wobei der radiale Dichtspalt in einem Umfangsbereich zwischen dem Niederdruckbereich und der Schmiermittelzuführung (60, 61) und/oder der radiale Dichtspalt in einem Umfangsbereich zwischen dem Hochdruckbereich und der Schmiermittelzuführung (60, 61) größer ist als der radiale Dichtspalt im Umfangsbereich (70rᵢ, 71rᵢ) gegenüber der Schmiermittelzuführung (60, 61).

5. Rotationspumpe nach einem der vorhergehenden Ansprüche, wobei die Schmiermittelzuführung (60, 61) eine Vertiefung, bevorzugt eine Nut, ist, die sich von dem Lager (50, 51) in radialer Richtung bis in wenigstens eine die Vertiefung überlaufende Förderzelle (8) erstreckt.

6. Rotationspumpe nach einem der vorhergehenden Ansprüche, wobei die Schmiermittelzuführung (60, 61) in zumindest einer Position des Rotors (10, 11) wenigstens zwei benachbarte Förderzellen (8) miteinander verbindet.

7. Rotationspumpe nach einem der vorhergehenden Ansprüche, wobei die Schmiermittelzuführung (60, 61) an oder nahe einem dem Lager (50, 51) abgewandten Ende wenigstens eine im Wesentlichen in und/oder gegen die Drehrichtung (D) der Rotationspumpe (1) erstreckende Verlängerung umfasst.

8. Rotationspumpe nach einem der vorhergehenden Ansprüche, wobei die Schmiermittelzuführung (60, 61) in keiner Position des Rotors (10, 11) mit dem Einlass (4) in den Pumpenraum (7) oder dem Auslass (3) aus dem Pumpenraum (7) kurzgeschlossen ist.

9. Rotationspumpe nach einem der vorhergehenden Ansprüche, wobei die Rotationspumpe (1) zwei Rotoren (10, 11) in Form von Zahnrädern aufweist, die beiden Zahnräder in einem Triebsteg (9) miteinander kämmen, jedem der Rotoren (10, 11) je ein Lager (50, 51), ein Dichtsteg (90, 91) und eine Schmiermittelzuführung (60, 61) zugeordnet ist, wobei die beiden Schmiermittelzuführungen (60, 61) über den Triebsteg (9) miteinander verbunden sind.

10. Rotationspumpe nach einem der vorhergehenden Ansprüche, **gekennzeichnet durch** einen Elektromotor, der den zumindest einen Rotor (10, 11) antreibt.

11. Rotationspumpe nach einem der vorhergehenden Ansprüche, wobei es sich bei der Rotationspumpe (1) um eine außenachsige Pumpe, wie etwa eine Außenzahnradpumpe, handelt.

12. Rotationspumpe (1), vorzugsweise mit umschaltbarer Drehrichtung, mit
a) einem Gehäuse (2), das einen Pumpenraum (7) mit einem Einlass (4) für ein zu pumpendes Fluid in einen Niederdruckbereich des Pumpenraums (7), einen Auslass (3) für das zu pumpende Fluid aus einem Hochdruckbereich des Pumpenraums (7) und eine den Pumpenraum (7) radial begrenzende Innenumfangswand (70, 71) aufweist, und
b) wenigstens einem Rotor (10, 11), der Förderzellen (8) im Pumpenraum (7) bildet und zusammen mit der Innenumfangswand (70, 71) zur Abdichtung benachbarter Förderzellen (8) einen radialen Dichtspalt bildet,
**dadurch gekennzeichnet, dass**
c) sich der radiale Dichtspalt in Drehrichtung (D) des Rotors (10, 11) in seiner Größe verändert.
